# FASCICULE DE BREVET EUROPEEN

(11) **EP 0 101 387 B1**
(45) Date de publication et mention de la délivrance du brevet: **21.02.1996**
(21) Numéro de dépôt: 83401657.8
(22) Date de dépôt: 12.08.1983
(51) Int. Cl.: E03C 1/10, E03D 9/08, E03D 9/10

(54) **Cuvette de water-closet**
Spülklosettbecken
Water-closet bowl

(30) Priorité: 16.08.1982 FR 8214160
(43) Date de publication de la demande: 22.02.1984
(73) Titulaire: FACT ANAL, F-06210 Mandelieu (FR)
(72) Inventeur: Lecat, Roger, F-75013 Paris (FR)
(74) Mandataire: Vander-Heym, Serge

(56) Documents cités:
- DE-A- 2 744 441
- DE-C- 124 819
- FR-A- 864 059
- FR-A- 1 229 582
- FR-A- 2 149 693
- FR-A- 2 270 395
- US-A- 2 122 834
- US-A- 3 107 359

## Description

La présente invention concerne des perfectionnements apportés aux cuvettes de water-closet comprenant un dispositif de rinçage et des moyens aspiro-propulseurs tels qu'une pompe actionnée par exemple par un moteur électrique et prévue pour assurer le broyage et l'évacuation du contenu de la cuvette.

Le document US-A 2122834 décrit une cuvette dans laquelle l'arrivée d'eau est située au-dessus du niveau de débordement de la cuvette mais dans laquelle le conduit permettant la mise à l'air libre de la chambre dans laquelle arrive l'eau est le même que celui qui mène l'eau à la rampe d'où, notamment, un risque de rétro-siphonage.

Le document FR-A-864059 décrit une cuvette comportant un clapet susceptible d'obturer l'arrivée d'eau si une dépression se produit dans la canalisation d'arrivée. Ce dispositif ne s'oppose pas totalement à ce que du liquide pollué pénètre dans la canalisation d'arrivée durant le déplacement dudit clapet.

Le document EP-A-0065452 décrit une cuvette comportant des moyens aspiro-propulseurs dans laquelle l'arrivée d'eau est obturée par une électrovanne disposée sensiblement au même niveau que celui de la rampe de rinçage.

D'une façon générale, les dispositifs décrits dans les documents ci-dessus ne permettent pas d'éviter totalement la pollution de la canalisation d'arrivée d'eau.

La cuvette de water-closet de l'invention, qui remédie à ces inconvénients, est du genre de celles comprenant des moyens aspiro-propulseurs, un dispositif de rinçage comportant un conduit (2) d'arrivée d'eau de rinçage, situé en aval de l'organe (4) commandant ladite arrivée d'eau, une rampe (5) de distribution d'eau disposée à la partie supérieure de la cuvette et communiquant, de préférence à la partie arrière de la cuvette, avec une chambre (2b) qui est située au dessus de ladite rampe et s'étend au-dessus du bord supérieur de la cuvette, cuvette dans laquelle le conduit (2) d'arrivée d'eau aboutit à ladite chambre (2b) dont il traverse une paroi, ledit conduit (2) se prolongeant à l'intérieur de ladite chambre par une partie qui s'écarte des parois de la chambre si bien que cette partie se termine dans la chambre (2b) par un orifice (2a) n'ayant aucun contact avec les parois de cette dernière, ledit orifice étant situé au-dessus du bord supérieur de la cuvette, les parois de ladite chambre présentant, au moins, un orifice d'entrée (6-7), pour l'air provenant de l'extérieur de la cuvette, situé sensiblement au niveau de l'orifice (2a).

Ces perfectionnements ont pour effet principalement d'interdire toute pollution du conduit d'arrivée du liquide de rinçage,avec en outre la possibilité de prévoir un élément à conduit flexible relié au dit conduit pour permettre d'utiliser l'appareil en bidet.

Elle concerne également des perfectionnements relatifs à la commande du moteur en cas de panne de courant ou en cas de blocage des organes d'évacuation.

Les dispositions avantageuses de l'invention qui seront mises en évidence ci-après sont favorablement applicables aux cuvettes du genre décrit dans le Brevet Français publié sous le n°2270395.

On comprendra mieux les caractéristiques et avantages de l'invention en se référant à la description suivante et au dessin annexé qui donne à titre d'exemple non limitatif un mode de réalisation possible de l'invention et dans lequel :
la figure 1 représente en coupe schématique une cuvette selon l'invention,
et la figure 2 une vue d'ensemble de la cuvette représentée figure 1.

Sur la figure 1 où la cuvette 1 est représentée en coupe, le conduit d'arrivée du liquide de rinçage porte la référence 2. On en remarque la disposition particulière au-dessus du niveau 3 que constitue le bord supérieur de la cuvette 1, ce qui a pour effet d'interdire toute pollution de l'arrivée du liquide de rinçage lorsque l'appareil ,se trouvant bouché pour une raison quelconque, déborde.

L'arrivée du liquide de rinçage dans la cuvette est commandée par l'électro-vanne 4 de la manière connue et l'écoulement du liquide s'effectue par la rampe perforée 5. De plus, le conduit 2 alimentant cette dernière est en liaison avec l'air libre par au moins un orifice qui y est pratiqué, interdisant ainsi tout effet d'aspiration dans la partie comprise entre l'arrivée du liquide et l'électro-vanne 4 en cas de dépression dans le conduit d'alimentation générale par suite d'une coupure d'eau inopinée.
Dans cet exemple,deux ouvertures 6 et 7 (seulement visibles sur la figure 2) sont pratiquées de part et d'autre du conduit d'arrivée du liquide de rinçage 2.

L'ensemble moteur-pompe-conduit assurant l'évacuation du contenu de la cuvette est représenté schématiquelent en pointillé sur la figure 1. Il en est de même du conduit 18 reliant la sortie de la pompe à la canalisation d'eaux usées. Eléments connus en soi.

L'exemple illustré annexé représente deux autres particularités avantageuses de l'invention.

Tout d'abord,une douchette 8 pourvue d'un levier de commande 9 prévue pour permettre l'utilisation de l'appareil en bidet est raccordée en 11 par un élément en T au conduit d'amenée du liquide de rinçage 2 et reliée en permanence à ce dernier par un tuyau flexible 10 disposé en aval de l'électro-vanne 4. Dans ces conditions, le tuyau 10 d'alimentation de la douchette se trouve également mis en permanence à l'air libre en raison de la présence des orifices 2a, 6 et 7 ouverts en permanence.
Cette disposition permet de soustraire à la pollution le conduit d'alimentation 10 jusqu'à la douchette 8 en interdisant tout effet d'aspiration d'eau polluée dans le cas où la douchette tomberait malencontreusement dans la cuvette ou serait oubliée par distraction dans l'eau stagnante de la dite cuvette.

Il résulte de cette disposition un écoulement d'eau simultané en 2a et en 8 lorsque l'usager manoeuvre le levier de commande 9 de la douchette 8 après avoir actionné l'électro-vanne 4 déterminant l'arrivée du liquide. Cet écoulement n'est pas néfaste car il agit au contraire en réducteur de pression,diminuant le jet de rinçage qui est trop puissant lorsqu'il est utilisé directement sans réglage de débit.
Lorsqu'elle n'est pas utilisée, la douchette 8 repose sur un support 17 prévu sur la cuvette 1.

D'autre part, un moyen est prévu pour parer à une éventuelle interruption de courant assurant le fonctionnement du moteur qui commande les moyens aspiro-propulseurs assurant l'évacuation du contenu de la cuvette (représentés en pointillé sur la figure 1). A cet effet, un dispositif à roue libre 12 rendu solidaire de l'arbre moteur est relié à une tirette 13 par l'intermédiaire d'un câble 14 passant sur des poulies de renvoi 15 et 16. En cas d'interruption de courant, il suffit de déterminer la rotation du moteur en agissant à plusieurs reprises sur la tirette 13 pour obtenir l'évacuation requise.

Dans cet ordre d'idée, sur l'axe de rotation de l'ensemble pompe moteur ou de la pompe seule, pourrait avantageusement être monté un volant d'inertie (non représenté car connu en soi) permettant, lors de tractions sur la tirette 13, une rotation prolongée et régulière de la pompe grâce à l'inertie de rotation créée par le dit volant.

Enfin, un quatrième perfectionnement consiste dans le fait que dans le circuit de mise en action du moteur commandant les moyens aspiro-propulseurs d'évacuation de la cuvette est disposé un inverseur permettant d'obtenir la rotation du dit moteur en sens inverse du sens normal afin de pouvoir procéder au déblocage des organes d'évacuation lorsque cela est nécessaire. Un tel inverseur connu en soi sous une forme générale n'a pas été représenté au dessin.
Il peut être automatique ou commandé manuellement.

## Revendications

1. Cuvette de water-closet du genre de celles comprenant des moyens aspiro-propulseurs, un dispositif de rinçage comportant un conduit (2) d'arrivée d'eau de rinçage, situé en aval de l'organe (4) commandant ladite arrivée d'eau, une rampe (5) de distribution d'eau disposée à la partie supérieure de la cuvette et communiquant, de préférence à la partie arrière de la cuvette, avec une chambre (2b) qui est située au dessus de ladite rampe et s'étend au-dessus du bord supérieur de la cuvette, cuvette dans laquelle le conduit (2) d'arrivée d'eau aboutit à ladite chambre (2b) dont il traverse une paroi, ledit conduit (2) se prolongeant à l'intérieur de ladite chambre par une partie qui s'écarte des parois de la chambre si bien que cette partie se termine dans la chambre (2b) par un orifice (2a) n'ayant aucun contact avec les parois de cette dernière, ledit orifice étant situé au-dessus du bord supérieur de la cuvette, les parois de ladite chambre présentant, au moins, un orifice d'entrée (6-7), pour l'air provenant de l'extérieur de la cuvette, situé sensiblement au niveau de l'orifice (2a).

2. Cuvette de water-closet selon la revendication 1, caractérisée en ce qu'est raccordé au conduit d'arrivée d'eau de rinçage (2), en aval de l'organe de commande de rinçage (4) et à l'aide d'un moyen tel qu'un té (11), un conduit flexible (10) relié à une douchette (8) pourvue d'un levier de manoeuvre (9), la mise à l'air libre du conduit de rinçage (2) à l'aide du ou des orifices (6-7) permettant, aussi, d'éviter toute aspiration de liquide par la douchette lorsque celle-ci est amenée au contact de l'eau contenue dans la cuvette.

3. Cuvette selon la revendication 1, caractérisée en ce que le moteur électrique qui commande les moyens aspiro-propulseurs assurant le broyage et l'évacuation est pourvu d'un moyen à roue libre (12) associé à des moyens à tirette (13) et à un câble (14) d'entraînement manuel pour permettre, en cas d'interruption en électricité, de procéder de façon manuelle à l'évacuation du contenu de la cuvette.

## Patentansprüche

1. Spülklosettbecken vom Typ der mit einer Absaug- und Fördervorrichtung ausgestattenten Klosettbecken, das eine Spülvorrichtung mit einer Zuleitung (2) für Spülwasser versehen ist, die hinter dem Organ (4) zur Steuerung der Wasserspülung angebracht ist, und bei dem ein Wasserverteiler (5) im Oberteil des Beckens angebracht und vorzugsweise mit dem hinteren Teil des Beckens verbunden ist, wobei eine Kammer (2b) über dem Wasserverteiler (5) und der Oberkante des Beckens vorgesehen ist und die Wasserzuleitung (2) in die Kammer (2b) im Becken einmündet, deren eine Wand durchquert und im Inneren der Kammer mit einem Teil, der von den Kammerwänden absteht, weitergeführt ist, sodaß dieser Teil in der Kammer (2b) mit einer Öffnung (2a) endet, die in keiner Weise mit den Kammerwänden verbunden ist, wobei die Öffnung sich über der Oberkante des Beckens befindet und die Kammerwände mindestens eine Eintrittsöffnung (6, 7) für Luft von der außerhalb des Beckens befindlichen Umgebung aufweisen, die sich weitgehend in derselben Höhe wie die Öffnung (2a) befindet.

2. Spülklosettbecken nach Patentanspruch 1, dadurch gekennzeichnet, daß eine Spülwasserzuleitung (2) hinter der Spülwassersteuerung (4) angebracht ist und mit einem Mittel wie z.B. einem T-Stück (11) ein Schlauch (10) an eine Duschbrause (8) mit einem Bedienhebel (9) angeschlossen ist, wobei die Luftzufuhr über die Eintrittsöffnung(en) (6, 7) das Ansaugen von Flüssigkeit über die Duschbreuse verhindert, wenn diese mit dem in dem Becken befindlichen Wasser in Berührung kommt.

3. Spülklosettbecken nach Patentanspruch 1, dadurch gekennzeichnet, daß der Elektromotor, der die Absaug- und Fördervorrichtung zum Zerkleinern und Entsorgen des Beckeninhaltes antreibt mit einem Mittel mit einem Loserad (12) versehen ist, das Mitteln mit einem Handzug (13) und einem Kabel (14) für Handbedienung verbunden ist, um bei Ausfall der Stromversorgung den Inhalt des Beckens auch von Hand entfernen zu können.

## Claims

1. Water closet bowl of the type including propulsive suction means, a rinsing device comprising a rinsing water intake pipe situated downstream of the member (4) controlling said water intake, a water distribution ramp (5) disposed at the upper portion of the bowl and preferably communicating to the rear portion of the bowl with a chamber (2b) situated above said ramp and extending above the upper edge of the bowl in which said chamber (2b) ends at said chamber (2b) from where it traverses a wall, said pipe (2) extending inside said chamber via a portion which is separated from the walls of the chamber with the result that this portion ends in the chamber (2b) by an orifice (2a) not having any contact with the walls of the latter, said orifice being situated above the upper edge of the bowl, the walls of said chamber having at least one feed orifice (6-7) for the air originating from outside of the bowl situated approximately at the level of the orifice (2a).

2. Water closet bowl according to claim 1, wherein it is connected to the rinsing water intake pipe (2) downstream of the rinsing control member (4) and with the aid of the device, such as a T-piece (11), a flexible pipe (10) connected to a small shower-bath (8) provided with a control handle (9), the aerating of the free air of the rinsing pipe (2) with the aid of orifice(s) (6-7) making it possible to also avoid any sucking up of the liquid by the small shower-bath when the latter is brought into contact with the water contained in the bowl.

3. Bowl according to claim 1, wherein the electric motor, which controls the propulsive suction means ensuring crushing and evacuation is provided with a free wheel device (12) associated with pull chain means (13) and a manual drive cable so as to manually evacuate the contents of the bowl should the electricity supply be interrupted.
